# EUROPÄISCHE PATENTANMELDUNG

(11) **EP 4 729 721 A1**
(43) Veröffentlichungstag der Anmeldung: **22.04.2026**
(21) Anmeldenummer: 25207203.8
(22) Anmeldetag: 07.10.2025
(51) Int. Cl.: E05B 9/10, E05B 17/04, E05B 47/06, E05B 9/04

(54) **DOPPEL-SCHLIESSZYLINDER**

(30) Priorität: 16.10.2024 DE 102024129970
(71) Anmelder: Aug. Winkhaus SE, 48291 Telgte (DE)
(72) Erfinder: Schulze - Sievert, Christoph, 48624 Schöppingen (DE)

(57) **Zusammenfassung**

Bei einem Doppel-Schließzylinder ist ein in einen Schließkanal (7, 8) hineinragender axial verschieblicher Kupplungsschieber (17, 18) über eine Kraftumlenkung (23, 24) mit einem radial verschieblichen Kupplungskeil (19, 20) verbunden. Der Kupplungskeil (19, 20) ragt in einer Betriebsstellung in den Bewegungsbereich eines in einem Schließbart (4) axial geführten Kupplungsstifts (34, 35) hinein. Hierdurch wird ein Drehmoment von dem radial beweglichen Kupplungskeil (19, 20) auf den Kupplungsstift (34, 3,5) übertragen. Der Doppel-Schließzylinder hat eine besonders hohe Funktionssicherheit.

## Beschreibung

Die Erfindung betrifft einen Doppel-Schließzylinder mit zwei in einem Gehäuse drehbaren Kernen mit jeweils einer Schließeinrichtung zur wahlweisen Blockierung oder Freigabe der Kerne, mit einem zwischen den Kernen angeordneten, einen Schließbartring und eine von dem Schließbartring abstehende Schließbartnase aufweisenden Schließbart, mit jeweils einer Kupplungseinrichtung zur formschlüssigen Kuppelung des Schließbartes mit einem der Kerne, mit zumindest in einem der Kerne angeordneten Schließkanal zur Einführung eines Schlüssels zur Ansteuerung der Schließeinrichtung, wobei in einer Grundstellung, in der keine der Kupplungseinrichtungen einen Formschluss erzeugen, der Schließbart frei drehbar ist.

Doppel-Schließzylinder, welche in einer Grundstellung, in der keine der Kupplungseinrichtungen einen Formschluss erzeugt, der Schließbart frei drehbar ist, werden insbesondere für den Einsatz in Panikschlössern benötigt. Die Kupplungseinrichtungen erzeugen bei eingeführtem Schlüssel entweder mit der einen Seite oder mit der anderen Seite einen Formschluss mit dem zentralen Schließbart und lösen die Formschlüsse bei abgezogenem Schlüssel.

Aus der EP 0 826 854 A2 ist eine Kupplungseinrichtung für ein Zylinderschloss bekannt geworden. Die Kupplungseinrichtung hat für jeden Zylinderkern eine Kupplungsplatte, welche mit dem jeweils zugeordneten Zylinderkern zur gemeinsamen Drehung um eine Achse drehfest verbunden ist. Durch Krafteinwirkung in axialer Richtung ist die Kupplungsplatte gegen eine Vorspannung bewegbar. Für jeden Zylinderkern ist ein Kupplungsstift vorgesehen, welcher im Kupplungszustand eine drehfeste Verbindung zwischen der Kupplungsplatte und der Schließbartnabe erzeugt. Hierzu ist der Kupplungsstift an der Schließbartnabe in axialer Richtung verlagerbar angebracht und ist durch Vorspannung in Richtung auf die jeweilige Kupplungsplatte gedrückt. Die Kupplungsplatte weist zur Aufnahme des Kupplungsstiftes eine Kupplungsausnehmung auf. Der Kupplungsstift hat sehr kleine Abmessungen und muss beim Schließen gegenüber der Kupplungsausnehmung positioniert werden.

Aus der EP 0 536 653 A1 ist ein Schließzylinder bekannt geworden, bei der von Federelementen axial in Richtung Kerne vorgespannte Buchsen von einem in den Schließkanal eingeführten Schüssel axial verlagerbar sind. Die Buchsen erzeugen mit einem abstehenden Zahn einen Formschluss mit dem Schließbart. Der Zahn muss beim Schließen gegenüber dem Schließbart positioniert werden.

Der Erfindung liegt das Problem zugrunde, einen Doppel-Schließzylinder der eingangs genannten Art so weiterzubilden, dass er eine besonders zuverlässige Funktion gewährleistet und insbesondere in Panikschlössern einsetzbar ist.

Dieses Problem wird erfindungsgemäß dadurch gelöst, dass die Kupplungseinrichtungen jeweils einen beim Schließen axial verlagerbaren Kupplungsschieber und einen radial verlagerbaren Kupplungskeil aufweisen, dass in jeder der Kupplungseinrichtungen der Kupplungskeil drehfest in dem Kern geführt ist, dass Kupplungsschieber und Kupplungskeil über eine Kraftumlenkung verbunden sind, so dass bei einer axialen Verlagerung des Kupplungsschiebers der Kupplungskeil radial nach außen zur Erzeugung eines Formschlusses mit dem Schließbart verlagerbar ist.

Durch diese Gestaltung lässt sich der Kupplungskeil mit einer hohen Stabilität fertigen und vermag hohe Kräfte abzustützen. Die Erzeugung des Formschlusses durch die radiale Bewegung des Kupplungskeils ermöglicht eine besonders hohe Funktionssicherheit des Doppel-Schließzylinders. Sofern beide Kupplungskeile sich in einer radial inneren Position befinden, lässt sich der Schließbart frei drehen, so dass der Doppel-Schließzylinder in Panikschlössern einsetzbar ist.

Der Kupplungskeil lässt sich bei nicht eingeführtem Schlüssel gemäß einer vorteilhaften Weiterbildung der Erfindung radial aus den Formschluss mit dem Schließbart herausdrücken, wenn die Kraftumlenkung aneinanderliegende Rampen des Kupplungsschiebers und des Kupplungskeils aufweist. Durch diese Gestaltung kann der Schließbart gedreht werden, wenn kein Schlüssel in den Schließzylinder eingeführt ist, was insbesondere für den Einsatz in Panikschlössern von Bedeutung ist.

Eine zuverlässige Bewegung des Kupplungsschiebers in seine Ausgangsstellung lässt sich gemäß einer anderen vorteilhaften Weiterbildung der Erfindung einfach sicherstellen, wenn der Kupplungsschieber über ein Schieberfederelement axial am Kern abgestützt ist. Hierdurch wird sichergestellt, dass der Kupplungsschieber nach dem Abzug des Schlüssels wieder zuverlässig in seine Ausgangslage zurückbewegt wird.

Die axiale Verlagerung des Kupplungsschiebers beim Schließen kann beispielsweise bei Knaufzylindern über Druckknöpfe oder elektromechanisch erfolgen. Beim Schließen mit einem Schlüssel lässt sich der Kupplungsschieber beim Einführen eines Schlüssels gemäß einer anderen vorteilhaften Weiterbildung der Erfindung besonders einfach axial verlagern, wenn der Kupplungsschieber in den Schließkanal unmittelbar oder mittelbar über einen Stößel hineinragt. Der Einsatz eines Stößels ermöglicht die Anpassung des Doppel-Schließzylinders auf eine vorgesehene Länge.

Die Erzeugung des Formschlusses des radial nach außen bewegten Kupplungskeils mit dem Schließbart gestaltet sich gemäß einer anderen vorteilhaften Weiterbildung der Erfindung konstruktiv besonders einfach, wenn der Schließbartring eine axiale Führung für einen Kupplungsstift hat und wenn der Kupplungsstift in den Bewegungsbereich des radial nach außen bewegten Kupplungskeils hineinragt.

Der Formschluss des Schließbartrings mit dem Kupplungskeil gestaltet sich gemäß einer anderen vorteilhaften Weiterbildung der Erfindung konstruktiv besonders einfach, wenn koaxial zum Schließbartring zwei Kupplungsscheiben angeordnet sind, wenn die Kupplungsscheiben zu jedem der Kerne abstehende Kupplungsstifte radial innerhalb des Schließbartrings abstützen und wenn die Kupplungsstifte jeweils einen Absatz zur axialen Abstützung an einer der Kupplungsscheiben aufweisen und die andere Kupplungsscheibe mit einem Kupplungsabschnitt überragen. Die zum Schließen vorgesehene radiale Positionierung des Kupplungskeils und axiale Positionierung des Kupplungsstifts ermöglichen den Formschluss des jeweiligen Kerns mit dem Schließbart.

Zur weiteren Vereinfachung der Lösung des Formschlusses des Schließbartes mit dem Kupplungskeil bei nicht eingeführtem Schlüssel trägt es gemäß einer anderen vorteilhaften Weiterbildung der Erfindung bei, wenn der Kupplungskeil eine Rampe und der Kupplungsabschnitt eine entsprechend zur Rampe gestaltete Flanke aufweist und wenn die Winkel der aneinanderliegenden Flächen größer sind als ihre Reibungswinkel. Durch diese Gestaltung kann nur dann ein Drehmoment von dem Kupplungskeil auf den Schließbart übertragen werden, wenn der Kupplungskeil radial abgestützt ist. Anderenfalls gleiten die Flanken und Rampen aneinander und drücken den Kupplungskeil aus dem Bewegungsbereich des Kupplungsstiftes. Vorzugsweise sind Rampen und Flanken als symmetrische Doppelrampen und Doppelflanken gestaltet, um die Übertragung des Drehmoments in beide Drehrichtungen zu ermöglichen.

Eine Vorspannung der Bauteile in eine vorgesehene Ausgangsstellung gestaltet sich gemäß einer anderen vorteilhaften Weiterbildung der Erfindung besonders einfach, wenn der Kupplungskeil über einen Federstift an der angrenzenden Kupplungsscheibe abgestützt ist und der Federstift von einer hervorstehenden vorgespannten Stellung in eine in den Kupplungskeil zurückgedrückte Stellung bewegbar ist.

Eine besonders zuverlässige Funktionalität des Doppel-Schließzylinders lässt sich gemäß einer anderen vorteilhaften Weiterbildung der Erfindung einfach sicherstellen, wenn der den Kupplungskeil in der hervorstehenden Stellung überragende Abschnitt des Federstifts größer ist als der Kupplungsabschnitt des Kupplungsstiftes. Durch diese Gestaltung wird ein Formschluss zwischen Kern und Schließbart verhindert, solange der Kupplungskeil nicht axial durch das Einführen des Schlüssels verlagert ist. Hierdurch ist auch der Freilauf des Schließbartes sichergestellt, welcher häufig bei sogenannten Panikschlössern notwendig ist.

Wenn der Kupplungskeil axial über den Kupplungsstiften steht, ist ein Formschluss zwischen Kern und Schließbart in Drehrichtung nicht möglich. Der Kern müsste für die axiale Bewegung zunächst geringfügig gedreht werden. Um bei Regelbetrieb des Doppel-Schließzylinders einen störungsfreien Betrieb sicherzustellen, ist es vorteilhaft, in einer Schlüsselabzugsstellung den Kupplungskeil gegenüber den Kupplungsstiften auszurichten. Eine solche Ausrichtung lässt sich gemäß einer anderen vorteilhaften Weiterbildung der Erfindung bei einer Erstbetätigung einfach durchführen, wenn der Kupplungskeil ein Arretierelement zur Halterung des Federstifts in einer mittleren Stellung hat und wenn das Arretierelement nach einer Erstbetätigung die Bewegung des Federstifts dauerhaft freigibt. Durch diese Gestaltung hält das Arretierelement den Federstift nur in einer Montagestellung, in der der Kupplungskeil bei der Erstbetätigung axial gegen die Kupplungsstifte gelangen kann. Nach der Ausrichtung des Kupplungskeils gegenüber den Kupplungsstiften wird der Kupplungskeil axial gegen die nächste Kupplungsscheibe gedrückt und die Verbindung des Arretierelements mit dem Federstift dauerhaft gelöst. Im folgenden Betriebszustand des Doppel-Schließzylinders wird eine Behinderung der axialen Bewegung des Kupplungskeils beim Schließen vermieden.

Der Schlüssel lässt sich in der Montagestellung, in der der Kupplungskeil axial über dem Kupplungsstift stehen kann, vollständig in den Schließkanal einführen, wenn die Kupplungsscheiben axial verschieblich oder kippbar in dem Schließbartring angeordnet sind.

Die Montage des Kupplungsschiebers und dessen dauerhafte Funktion im Betrieb lässt sich gemäß einer anderen vorteilhaften Weiterbildung der Erfindung einfach sicherstellen, wenn ein im Kern beweglich angeordnetes Sicherungselement in den Bewegungsbereich des Kupplungsschiebers auf der dem Kupplungskeil abgewandten Seite bewegbar ist und wenn die Bewegung von der Drehstellung des Kerns gegenüber dem Gehäuse steuerbar ist. Die Steuerung in Abhängigkeit von der Drehstellung kann einfach dadurch erfolgen, dass das Gehäuse eine Tasche mit angrenzenden Steuerrampen zur Aufnahme eines Endes des Sicherungselements aufweist. Das Sicherungselement ist vorzugsweise als Stift ausgebildet.

Die Festlegung der Lage der Kupplungsscheiben im Betrieb des Doppel-Schließzylinders gestaltet sich gemäß einer anderen vorteilhaften Weiterbildung der Erfindung konstruktiv besonders einfach, wenn die Kupplungsscheiben in der Grundstellung an einer mittigen Schließbartnabe des Schließbartes anliegen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Doppel-Schließzylinder in einem Längsschnitt,
- Fig. 2: den Doppel-Schließzylinder aus Figur 1 in einer Schnittdarstellung entlang der Linie II - II,
- Fig. 3: den Doppel-Schließzylinder aus Figur 2 in einer Schnittdarstellung entlang der Linie III - III,
- Fig. 4: den Doppel-Schließzylinder aus Figur 2 in einer Schnittdarstellung entlang der Linie IV - IV,
- Fig. 5: zwei Kupplungseinrichtungen des Doppel-Schließzylinders in einer vergrößerten perspektivischen Darstellung,
- Fig. 6a: eine Schnittdarstellung durch einen Kupplungskeil des Doppel-Schließzylinders in einer Betriebsstellung,
- Fig. 6b: eine Schnittdarstellung durch einen Kupplungskeil des Doppel-Schließzylinders in einer Montagestellung,
- Fig. 7: eine weitere Schnittdarstellung durch den Doppel-Schließzylinder bei einer Erstbetätigung.

Figur 1 zeigt einen Doppel-Schließzylinder mit zwei in einem Gehäuse 1 drehbaren Kernen 2, 3 und einen zentral zwischen den Kernen 2, 3 angeordneten Schließbart 4. Das Gehäuse 1 weist jeweils Schließeinrichtungen 5, 6 zur wahlweisen Blockierung oder Freigabe der Bewegung der Kerne 2, 3 auf. Die Kerne 2, 3 weisen jeweils einen Schließkanal 7, 8 zur Einführung eines Schlüssels 9 und zur Ansteuerung der Schließeinrichtungen 5, 6 auf. Zwischen den Kernen 2, 3 und dem Schließbart 4 sind Kupplungseinrichtungen 10, 11 angeordnet. Diese Kupplungseinrichtungen 10, 11 erzeugen bei in den jeweiligen Schließkanal 7, 8 eingeführtem Schlüssel 9 eine formschlüssige Kuppelung des Schließbartes 4 mit dem jeweiligen Kern 2, 3.

Einer der Kerne 3 weist eine Kernverlängerung mit einer Batterie 12 und einen in den Schließkanal 8 eindringenden Stößel 13 auf. Über den Stößel 13 wird die auf dieser Seite angeordnete Kupplungseinrichtung 11 angesteuert. Selbstverständlich können auch beide Seiten gleich aufgebaut sein oder einen nicht dargestellten Knauf mit einem Drucktaster zur Ansteuerung der Kupplungseinrichtungen 10, 11 aufweisen. In dem dargestellten Ausführungsbeispiel weisen die Schließeinrichtungen 4, 5 elektromagnetische Aktoren auf. In einem nicht dargestellten Ausführungsbeispiel können die Schließeinrichtungen auch mechanische Stiftzuhaltungen aufweisen.

Der Schließbart 4 weist einen Schließbartring 14 und eine von dem Schließbartring 14 abstehende Schließbartnase 15 und eine mittige Schließbartnabe 16 auf. Die Kupplungseinrichtungen 10, 11 weisen jeweils einen axial verschiebbaren Kupplungsschieber 17, 18 und einen Kupplungskeil 19, 20 auf. Die Kupplungskeile 19, 20 stützen sich an innerhalb des Schließbartrings 14 angeordneten Kupplungsscheiben 21, 22 ab. Die Kupplungsscheiben 21, 22 liegen an der Schließbartnabe 16 an.

Figur 2 zeigt eine vergrößerte Schnittdarstellung durch den die Kupplungseinrichtungen 10, 11 aufweisenden Bereich des Doppel-Schließzylinders entlang der Linie II - II. Hierbei ist zu erkennen, dass der Kuppelungsschieber 17, 18 und der Kupplungskeil 19, 20 über eine Kraftumlenkung 23, 24 miteinander verbunden sind. Die Kraftumlenkung 23, 24 hat am Kuppelungsschieber 17, 18 und am Kupplungskeil 19, 20 aneinander liegende Rampen 25, 26, so dass bei einer durch das Einführen des Schlüssels 9 in den Schließkanal der rechten Seite hervorgerufenen axialen Verlagerung des Kupplungsschiebers 17 der Kupplungskeil 19 innerhalb des Schließbartrings 14 radial verlagert wird. Die Winkel der aneinander liegenden Rampen 25, 26 sind so gewählt, dass sie größer sind als ihre jeweiligen Reibungswinkel. Eine axiale, durch den Schlüssel 9 in den Kupplungsschieber 17 eingeleitete Kraft bewirkt damit die Kupplungseinrichtung 10 der jeweiligen Seite anzusteuern. Ohne die von dem Schlüssel 9 eingeleitete Axialkraft würden Kupplungsschieber 17 und Kupplungskeil 19 voneinander abgleiten und es könnte kein Drehmoment übertragen werden.

Der Kupplungsschieber 17, 18 ist axial und unverdrehbar im Kern 2, 3 geführt. Der Kupplungskeil 19, 20 erstreckt sich über die Drehachse der Kerne 2, 3 bis zu einer radial inneren Begrenzung des Schließbartrings 14. Der Kupplungskeil 19, 20 hat eine Axial-/Radialführung 27, 28 in dem Kern 2, 3 und ist unverdrehbar gehalten. Durch diese Verlagerung wird ein Formschluss zwischen dem jeweiligen Kern 2, 3 und dem Schließbart 4 erzeugt und die jeweilige Seite des Doppel-Schließzylinders befindet sich in Schließstellung, in der ein mit dem Schließzylinder verbundenes Schloss geschlossen werden kann. Dieser Zustand ist bei der Kupplungseinrichtung 10 auf der rechten Bildseite dargestellt.

Der Kupplungsschieber 17 der auf der rechten Bildseite dargestellten Kupplungseinrichtung 10 stützt sich über ein Schieberfederelement 29 an dem Kern 2 ab. Der Kupplungskeil 19 stützt sich über ein Keilfederelement 30 und einen Federstift 31 an der nächsten Kupplungsscheibe 21 ab. Bei abgezogenem Schlüssel 9 spannen das Schieberfederelement 29 und das Keilfederelement 30 den Kupplungsschieber 17 und den Kupplungskeil 19 in eine Grundstellung vor, welche bei der Kupplungseinrichtung 11 auf der linken Bildseite dargestellt ist. In dieser Grundstellung sind der jeweilige Kern 3 und der Schließbart 4 voneinander entkoppelt.

Befinden sich beide Kuppelungseinrichtungen 10, 11 wie die auf der linken Bildseite in Grundstellung, ist der Schließbart 4 entkoppelt und kann frei gedreht werden.

Figur 3 zeigt eine Schnittdarstellung durch den Doppel-Schließzylinder aus Figur 2 entlang der Linie III - III. Diese Schnittdarstellung ist durch die Kupplungseinrichtung 10 geführt, welche den Formschluss des einen Kerns 2 mit dem Schließbart 4 in Drehrichtung erzeugt. Der Schließbartring 14 hat axiale, teilzylindrisch gestaltete Führungen 32, 33 für Kupplungsstifte 34, 35, so dass von den Kupplungsstiften 34, 35 ein Drehmoment auf den Schließbart 4 übertragbar ist. Strichpunktiert ist die außerhalb der Schnittebene liegende Axial-/Radialführung 27 für den Kupplungskeil 19 dargestellt. Der Kupplungskeil 19 ragt mit einer Doppelrampe 36 in den Bewegungsbereich des einen Kupplungsstifts 34 hinein. Der mit dem Kupplungskeil 19 in Verbindung stehende Kupplungsstift 34 hat eine der Doppelrampe 36 entsprechend gestaltete Doppelflanke 37 und ist mit dem in dem Schließbartring 14 liegenden Abschnitt der Führung 32 entsprechend teilzylindrisch gestaltet. Die Doppelrampe 36 und die Doppelflanke 37 stellen sicher, dass ein Drehmoment in beide Richtungen übertragbar ist. Zudem stellen die aneinander liegenden Flanken 37 und Rampen 36 sicher, dass das Drehmoment nur dann übertragen werden kann, wenn der Kupplungskeil 19 durch den eingesteckten Schlüssel 9 radial abgestützt ist. Anschließend lässt sich der Schließbart 4 mittels des Schlüssels 9 drehen.

Figur 4 zeigt eine Schnittdarstellung durch den Doppel-Schließzylinder aus Figur 2 entlang der Linie VI - VI im Bereich eines Sicherungselementes 38. Das Sicherungselement 38 ist im Kern 2 auf eine Schräge 39 des Kupplungsschiebers 17 verschieblich geführt und von einer Tasche 40 im Gehäuse 1 gesteuert. In der dargestellten Drehstellung des Kerns 2 lässt sich das Sicherungselement 38 aus dem Bewegungsbereich des Kupplungsschiebers 17 herausbewegen. Bei einer geringfügigen Drehung des Kerns 2 wird das Sicherungselement 38 von dem Gehäuse 1 abgestützt und hintergreift den Kupplungsschieber 17 auf der dem Kupplungskeil 19 abgewandten Seite an der Schräge 39. Der Kupplungsschieber 17 hat zudem eine Drehsicherung 41 in dem Kern 2.

Figur 5 zeigt perspektivisch die einzelnen Bauteile der Kupplungseinrichtungen 10, 11 des Doppel-Schließzylinders aus Figur 1. Hierbei ist zu erkennen, dass die Kupplungsstifte 34, 35 jeweils einen Absatz 42, 43 zur Abstützung an der gegenüberliegenden Kupplungsscheibe 21, 22 aufweisen. Zudem überragen die Kupplungsstifte 34, 35 die Kupplungsscheiben 21, 22 mit einem Kupplungsabschnitt 46, 47. Sofern der Kupplungskeil 19, 20 der einen Seite des Schließzylinders axial über einem der Kupplungsstifte 34, 35 steht und ein Schlüssel 9 in den entsprechenden Schließkanal 7 eingeführt wird, überträgt der Kupplungsstift 34 eine Axialkraft auf die dem Kupplungskeil 19 entfernte Kupplungsscheibe 22. Diese Axialkraft führt zu einem Kippen der Kupplungsscheibe 33 gegen die Kraft des Federstiftes des anderen Kupplungskeils 20. Anschließend kann über den Schlüssel 9 der eine Kern 2 verdreht werden, bis das freie Ende des Kupplungsstiftes 34 wieder neben dem Kupplungskeil 20 einschnappt und einen Formschluss zwischen Kern 2 und Schließbart 4 ermöglicht. Diese Möglichkeit des Kippens der einen Kupplungsscheibe 22 ist in Figur 7 näher erläutert.

Figur 6a zeigt den Kupplungskeil 19 in einer Schnittdarstellung in Betriebsstellung. Figur 6b zeigt den Kupplungskeil 19 in einer Schnittdarstellung in Montagestellung. Im Vergleich der Figuren ist zu erkennen, dass der Federstift 31 in der Montagestellung von einem Arretierelement 44 in einer mittleren Stellung gehalten ist. In dieser Montagestellung wird der Kupplungskeil 19 montiert. Nach einer Erstbetätigung des Doppel-Schließzylinders wird der Federstift 31 zunächst niedergedrückt und löst das Arretierelement 44. Das Arretierelement 44 ist anschließend funktionslos in einer Tasche 45 gehalten. Der Federstift 31 kann in Betriebsstellung dauerhaft hervorstehen und sich an der entsprechenden Kupplungsscheibe 19 abstützen.

Figur 7 zeigt den Doppel-Schließzylinder aus Figur 2 bei einer Erstbetätigung der rechts dargestellten Seite mit dem Schlüssel 9. Die links dargestellte Seite befindet sich in einem Montagezustand, in der, wie in Figur 6b analog dargestellt, das Arretierelement 44 den Federstift 31 in einer mittigen Stellung hält. Beim Einführen des Schlüssels 9 gelangt der Kupplungskeil 19 der rechts dargestellten Kupplungseinrichtung 10 beispielsweise senkrecht auf die Stirnseite des Kupplungsstiftes 34. Dieser schiebt mit dem Absatz 42 axial die Kupplungsscheibe 22 der links dargestellten Kupplungseinrichtung 11 und kippt diese. Ein Formschluss in Drehrichtung kann damit nicht erzeugt werden. Erst nach einer anfänglichen Drehung des rechten Kerns 2 überlappen die Stirnflächen des Kupplungskeils 19 und des einen Kupplungsstiftes 34 nicht mehr, so dass die gekippte Kupplungsscheibe 22 in die in Figur 2 dargestellte Stellung schnappen kann. Hierbei wird der Kupplungsstift 34, wie in Figur 2 dargestellt, durch die Federkraft des Federstiftes 31' der linken Kupplungseinrichtung 11 neben den Kupplungskeil 19 bewegt.

Der erste Betätigungsprozess erfolgt, indem der Kupplungsschieber 17 durch das Einführen des Schlüssels 9 in den Schließkanal 7 in Richtung Zylindermitte verlagert wird. Die beim Einführen aufgebrachte Kraft wirkt durch die geneigten Rampen 25, 26 axial vom Kupplungsschieber 17 radial auf den Kupplungskeil 19. Der Kupplungskeil 19 wird zunächst radial verlagert, so dass sich die Stirnflächen von Kupplungskeil 19 und Kupplungsstift 34 gegenüberstehen können. Der Kupplungskeil 19 drückt den Kupplungsstift 34 über eine Stirnfläche in den Schließbart 4 hinein, wobei der Kupplungsstift 34 eine der Kupplungsscheiben 22 entgegen der Federkraft in eine Schräglage überführt, wie es in Figur 7 dargestellt ist. Das Arretierelement 44 wird gelöst und in die Tasche 45 verlagert und erfüllt anschließend keine Funktion mehr. Durch ein folgendes Drehen des Schlüssels 9 wird der Kupplungsschieber 17 um die Längsachse des Kerns 2 rotiert. Hierdurch wird der mit ihm an der Kontaktfläche verbundene Kupplungskeil 19 ebenfalls um diese rotiert. Nach einem Stopp der Rotation des Schlüssels 9 überlappen die Stirnflächen von Kupplungskeil 19 und Kupplungsstift 34 nicht mehr, so dass der Kupplungsstift 34 durch die federbeaufschlagte Kupplungsscheibe 22 in Richtung Schlüssel 9 gedrückt wird. Die Kupplungsscheibe 22 befindet sich nun wieder in ihrer in Figur 2 dargestellten Ausgangslage. Damit sind durch die erste Betätigung der Kupplungsstift 34 und der Kupplungskeil 19 zueinander ausgerichtet.

Der Kupplungskeil 19 liegt, nachdem der Schlüssel 9 einmal um fast 360° gedreht wurde, mit einer Seite der Doppelrampe 36 an einer Seite der Doppelflanke 37 des Kupplungsstiftes 34 an. Durch weiteres Drehen des Schlüssels 9 wird über die Verbindung von Kupplungsschieber 17 und Kupplungskeil 19 der Kupplungsstift 34 mitverdreht. Dadurch, dass der teilzylindrische Abschnitt des Kupplungsstiftes 34 in die Führung 32 des Schließbartes 4 eingreift, wird der Schließbart 4 nun ebenfalls gedreht und es kann ein mit dem Schließzylinder verbundenes Schloss angesteuert werden. Nach Abzug des Schlüssels 9 befindet sich der Schließbart 4 und damit auch die Schließbartnase 15 in einer von dem Montagezustand abweichenden Rotationslage, welche dem Standardbetriebszustand des Schließzylinders entspricht.

Im folgenden Regelbetrieb des Schließzylinders sind die Stirnseiten des Kupplungskeils 19 und des Kupplungsstiftes 34 in Rotationsrichtung in der Regel zueinander ausgerichtet. Der Doppel-Schließzylinder kann damit durch Einführen und Drehen des zum Schließen berechtigten Schlüssels 9 geschlossen werden.

Für den Fall, dass sich jedoch die Stirnflächen von Kupplungskeil 19 und Kupplungsstift 34 überlappen sollten, findet die Betätigung erneut wie bei der Erstbetätigung wie oben beschrieben statt. Da insbesondere bei einem Einsatz in einem Panikschloss auch bei abgezogenem Schlüssel 9 der Schließbart 4 manuell verdreht werden kann, erhöht der Aufbau der Kupplungseinrichtungen 10, 11 die Funktionssicherheit des Doppel-Schließzylinders.

## Patentansprüche

1. Doppel-Schließzylinder mit zwei in einem Gehäuse (1) drehbaren Kernen (2, 3) mit jeweils einer Schließeinrichtung (5, 6) zur wahlweisen Blockierung oder Freigabe der Kerne (2, 3), mit einem zwischen den Kernen (2, 3) angeordneten, einen Schließbartring (14) und eine von dem Schließbartring (14) abstehende Schließbartnase (15) aufweisenden Schließbart (4), mit jeweils einer Kupplungseinrichtung (10, 11) zur formschlüssigen Kuppelung des Schließbartes (4) mit einem der Kerne (2, 3), mit zumindest in einem der Kerne (2, 3) angeordneten Schließkanal (7, 8) zur Einführung eines Schlüssels (9) zur Ansteuerung der Schließeinrichtung (5, 6), wobei in einer Grundstellung, in der keine der Kupplungseinrichtungen (10, 11) einen Formschluss erzeugen, der Schließbart (4) frei drehbar ist, **dadurch gekennzeichnet, dass** die Kupplungseinrichtungen (10, 11) jeweils einen beim Schließen axial verlagerbaren Kupplungsschieber (17, 18) und einen radial verlagerbaren Kupplungskeil (19, 20) aufweisen, dass in jeder der Kupplungseinrichtungen (10, 11) der Kupplungskeil (19, 20) drehfest in dem Kern (2, 3) geführt ist, dass Kupplungsschieber (17, 18) und Kupplungskeil (19, 20) über eine Kraftumlenkung (23, 24) verbunden sind, so dass bei einer axialen Verlagerung des Kupplungsschiebers (17, 18) der Kupplungskeil (19, 20) radial nach außen zur Erzeugung eines Formschlusses mit dem Schließbart (4) verlagerbar ist.

2. Doppel-Schließzylinder nach Anspruch 1, **dadurch gekennzeichnet, dass** die Kraftumlenkung (23, 24) aneinanderliegende Rampen (25, 26) des Kupplungsschiebers (17, 18) und des Kupplungskeils (19, 20) aufweist.

3. Doppel-Schließzylinder nach Anspruch 1 oder 2, **dadurch gekennzeichnet, dass** der Kupplungsschieber (17, 18) über ein Schieberfederelement (29) axial am Kern (2, 3) abgestützt ist.

4. Doppel-Schließzylinder nach zumindest einem der Ansprüche 1 bis 3, **dadurch gekennzeichnet, dass** der Kupplungsschieber (17, 18) in den Schließkanal (7, 8) unmittelbar oder mittelbar über einen Stößel (13) hineinragt.

5. Doppel-Schließzylinder nach zumindest einem der Ansprüche 1 bis 4, **dadurch gekennzeichnet, dass** der Schließbartring (14) eine axiale Führung (32, 33) für einen Kupplungsstift (34, 35) hat und dass der Kupplungsstift (34, 35) in den Bewegungsbereich des radial nach außen bewegten Kupplungskeils (19, 20) hineinragt.

6. Doppel-Schließzylinder nach zumindest einem der Ansprüche 1 bis 5, **dadurch gekennzeichnet, dass** koaxial zum Schließbartring (14) zwei Kupplungsscheiben (21, 22) angeordnet sind, dass die Kupplungsscheiben (21, 22) zu jedem der Kerne (2, 3) abstehende Kupplungsstifte (34, 35) radial innerhalb des Schließbartrings (14) abstützen und dass die Kupplungsstifte (34, 35) jeweils einen Absatz (42, 43) zur axialen Abstützung an einer der Kupplungsscheiben (21, 22) aufweisen und die andere Kupplungsscheibe (21, 22) mit einem Kupplungsabschnitt (46, 47) überragen.

7. Doppel-Schließzylinder nach zumindest einem der Ansprüche 5 bis 6, **dadurch gekennzeichnet, dass** der Kupplungskeil (19, 20) eine Rampe und der Kupplungsabschnitt (46, 47) eine entsprechend zur Rampe gestaltete Flanke aufweist und dass die Winkel der aneinanderliegenden Flächen größer sind als ihre Reibungswinkel.

8. Doppel-Schließzylinder nach zumindest einem der Ansprüche 6 bis 7, **dadurch gekennzeichnet, dass** der Kupplungskeil (19, 20) über einen Federstift (31) an der angrenzenden Kupplungsscheibe (21, 22) abgestützt ist und der Federstift (31) von einer hervorstehenden vorgespannten Stellung in eine in den Kupplungskeil (19, 20) zurückgedrückte Stellung bewegbar ist.

9. Doppel-Schließzylinder nach Anspruch 8, **dadurch gekennzeichnet, dass** der den Kupplungskeil (19, 20) in der hervorstehenden Stellung überragende Abschnitt des Federstifts (31) größer ist als der Kupplungsabschnitt (46, 47) des Kupplungsstiftes.

10. Doppel-Schließzylinder nach zumindest einem der Ansprüche 1 bis 9, **dadurch gekennzeichnet, dass** der Kupplungskeil (19, 20) ein Arretierelement (44) zur Halterung des Federstifts (31) in einer mittleren Stellung hat, und dass das Arretierelement (44) nach einer Erstbetätigung die Bewegung des Federstifts (31) dauerhaft freigibt.

11. Doppel-Schließzylinder nach zumindest einem der Ansprüche 5 bis 10, **dadurch gekennzeichnet, dass** die Kupplungsscheiben (21, 22) axial verschieblich oder kippbar in dem Schließbartring (14) angeordnet sind,

12. Doppel-Schließzylinder nach zumindest einem der Ansprüche 1 bis 11, **dadurch gekennzeichnet, dass** ein im Kern (2, 3) beweglich angeordnetes Sicherungselement (38) in den Bewegungsbereich des Kupplungsschiebers (17, 18) auf der dem Kupplungskeil (19, 20) abgewandten Seite bewegbar ist und dass die Bewegung von der Drehstellung des Kerns (2, 3) gegenüber dem Gehäuse (1) steuerbar ist.

13. Doppel-Schließzylinder nach zumindest einem der Ansprüche 1 bis 12, **dadurch gekennzeichnet, dass** die Kupplungsscheiben (21, 22) in der Grundstellung an einer mittigen Schließbartnabe (16) des Schließbartes (4) anliegen.
